# EUROPÄISCHE PATENTSCHRIFT

(11) **EP 1 059 167 B1**
(45) Veröffentlichungstag und Bekanntmachung des Hinweises auf die Patenterteilung: **23.07.2003**
(21) Anmeldenummer: 00109108.1
(22) Anmeldetag: 04.05.2000
(51) Int. Cl.: B41F 31/00

(54) **Farbwerk für eine Druckmaschine**
Inking device for a printing machine
Dispositif d'encrage pour une machine à imprimer

(30) Priorität: 31.05.1999 DE 19924997
(43) Veröffentlichungstag der Anmeldung: 13.12.2000
(73) Patentinhaber: Heidelberger Druckmaschinen Aktiengesellschaft, 69115 Heidelberg (DE)
(72) Erfinder: Franklin, Stephen, NH 03825 (US); Grützmacher, Bertold Dr., 69198 Schriesheim (DE); Schönberger, Wolfgang, 69198 Schriesheim (DE)

(56) Entgegenhaltungen:
- DE-A- 3 541 458
- DE-A- 4 225 451
- PATENT ABSTRACTS OF JAPAN vol. 011, no. 140 (M-586), 8. Mai 1987 (1987-05-08) & JP 61 277450 A (TOSHIBA MACH CO LTD;OTHERS: 01), 8. Dezember 1986 (1986-12-08)

## Beschreibung

Die Erfindung betrifft ein Farbwerk für eine Druckmaschine mit einem Dosiersystem für eine Druckfarbe und Mitteln zum Befördern von Druckfarbe auf einer Förderstrecke zwischen dem Dosiersystem und einem Plattenzylinder einer Druckmaschine. Ein derartiges Farbwerk ist zum Beispiel aus DE 3 541 458 A1 bekannt.

Ein wichtiges Problem bei der Entwicklung und im Betrieb von Druckmaschinen für den Offsetdruck ist die korrekte Dosierung des Feuchtmittels. Übliche Druckmaschinen verwenden sogenannte Farbwerke und Feuchtwerke zum Versorgen einer auf einem Plattenzylinder montierten Druckplatte mit Farbe und Feuchtmittel. Dabei kann während eines Druckvorgangs nicht verbrauchtes Feuchtmittel in die Förderstrecke für Farbe des Farbwerks gelangen und die Druckfarbenemulsion verdünnen. Insbesondere bei Kurzfarbwerken kann das Feuchtmittel wegen der geringen Zahl von Spaltstellen zwischen Walzen und der kleinen Walzenoberfläche nicht ausreichend aus der Emulsion wieder austreten. Besonders beim Druck von leichten Formen mit wenig Farbabnahme, aber dementsprechend großer Menge an Feuchtmittel auf der Druckplatte kann damit der Anteil an Feuchtmittel in der Emulsion im Laufe des Betriebs zunehmen, was zu drucktechnischen Problemen und unter Umständen zum Zusammenbruch des Offsetprozesses führt. Um diesem Problem zu begegnen, wird in DE 3 541 458 A1 vorgeschlagen, ein Gebläse einzusetzen, das einen Luftstrom auf eine Walze des Farbwerks richtet, um dort überschüssiges Feuchtmittel abzudampfen. Dies führt zu erheblichen Luftbewegungen innerhalb des Farbwerks beziehungsweise der Druckmaschine, die sich auch auf die Menge an Feuchtmittel an anderen Oberflächen als der der angeströmten Walze auswirken können. Diese Auswirkungen können sowohl eine zusätzliche Verdampfung an diesen anderen Oberflächen sein als auch ein Kondensieren von an der angeströmten Walze verdampftem Feuchtmittel an anderer Stelle. Art und Ausmaß dieser Auswirkungen können von den wechselnden klimatischen Bedingungen in einem Raum abhängen, in dem die Druckmaschine aufgestellt ist. Deshalb ist es für einen Betreiber schwierig, die Leistung des Gebläses gezielt und ohne vorheriges Probieren so zu regeln, daß ein gewünschter Trocknungsgrad der Emulsion erreicht wird.

Insbesondere wenn zur Verstärkung der Trocknungswirkung ein erwärmter Luftstrom verwendet wird, sind erhebliche Auswirkungen auf nicht direkt angeströmte Bereiche der Druckmaschine nicht zu vermeiden. Außerdem ist der Energieeinsatz bei einer solchen Lösung erheblich. Nicht zuletzt ist der Wind in der Umgebung der Maschine und das Geräusch, die von einem solchen Gebläse erzeugt werden, für an der Druckmaschine arbeitendes Personal störend.

Aufgabe der Erfindung ist daher, ein Farbwerk der im Oberbegriff des Anspruchs 1 genannten Art so weiterzubilden, daß eine genau reproduzierbare Steuerung des Trocknungsgrades einer Walze mit geringem Leistungsaufwand möglich ist, und daß außerdem ein Einfluß des Trocknungsvorgangs auf die klimatischen Bedingungen an anderen, Feuchtmittel tragenden Oberflächen des Farbwerks oder einer Druckmaschine, in der das Farbwerk eingesetzt ist, ausgeschlossen sind.

Die Aufgabe wird gelöst mit Hilfe einer Unterdruckkammer zum Verdampfen eines Feuchteanteils der geförderten Farbe. Der in der Unterdruckkammer verminderte Siedepunkt des Feuchtmittels begünstigt eine effektive Verdampfung; Feuchtmitteldampf kann über eine zum Erzeugen des Unterdrucks verwendete Pumpe abgezogen werden.

Es ist zwar bereits aus DE 4 225 451 ein Farbwerk für eine Druckmaschine mit einer an das Dosiersystem angeschlossenen Saugpumpe bekannt, doch dient diese nicht der Trocknung von Farbe im laufenden Betrieb, sondern zum Absaugen von Farbe aus dem Dosiersystem bei stehender Maschine, im Falle eines Farbwechsels.

Die insgesamt zu fördernde Gasmenge ist klein im Vergleich zu dem Luftdurchsatz der bekannten Vorrichtung. Eine Beeinflussung des Verhaltens der Druckmaschine durch aus der Unterdruckkammer abgesogenen Dampf ist daher wenig wahrscheinlich, vorzugsweise wird dieser Dampf an einer Stelle abgegeben, wo er nicht wieder in die Druckmaschine eindringen kann, zum Beispiel außerhalb des Raums, wo die Druckmaschine aufgestellt ist.

Die Unterdruckkammer ist vorzugsweise so angeordnet, daß sie von der Förderstrecke durchlaufen wird. So hat sie die Möglichkeit, den Feuchtegrad der Farbe direkt vor Erreichen des Plattenzylinders, also unmittelbar vor dem für die Qualität des Druckes kritischen Zeitpunkt, oder unmittelbar nach dem Kontakt mit dem Druckzylinder, also zu einem Zeitpunkt, an dem die Verdünnung der Farbe durch Feuchtmittel relativ stark ist, zu beeinflussen.

Gemäß einer ersten möglichen Bauform ist die Unterdruckkammer an einer Längsseite durch wenigstens eine Walze der Mittel zum Befördern von Farbe begrenzt, mit anderen Worten die Walze bildet eine Wand der Unterdruckkammer. Eine andere Wand der Unterdruckkammer kann durch eine haubenartige Abdeckung begrenzt sein, die sich entlang der Walze erstreckt und der Walze zugewandte Längsränder aufweist.

Um einen Unterdruck in der Kammer wirksam aufrechtzuerhalten, sind die Längsränder zur Walze abgedichtet, wobei die Art der Dichtung in Abhängigkeit von der Oberfläche der Walze gewählt ist. Grundsätzlich kann die Unterdruckkammer an einer beliebigen Walze des Farbwerks angeordnet sein. Wenn die Walze eine weiche, wenig abriebfeste Oberfläche hat, wird man an den Längsrändern vorzugsweise berührungsfreie Dichtungen, insbesondere Labyrinthdichtungen verwenden. Das gleiche gilt, wenn die Kammer an einer Farbauftragwalze mit dem Durchmesser des Plattenzylinders angebracht ist. Auf einer solchen Farbauftragwalze bildet sich nämlich beim Drucken automatisch das Relief des Sujets, und dieses darf durch Berührung mit Dichtungen der Unterdruckkammer nicht zerstört werden, wenn man ein Schablonieren beim Drucken zuverlässig vermeiden will.

Wenn die Oberfläche der an die Unterdruckkammer angrenzenden Walze hart ist und/oder ein Verwischen von auf der Walze befindlicher Farbemulsion durch Dichtungen der Unterdruckkammer nicht störend oder möglicherweise sogar erwünscht ist, um die Farbe auf der Walze möglichst gleichmäßig zu verteilen, wird man zweckmäßigerweise berührende Dichtungen, etwa in Form eines Schließrakels, einsetzen. Diese Lösung ist insbesondere dann zweckmäßig, wenn die Walze eine Rasterwalze ist.

Dabei sind die Schließrakel vorzugsweise so an die Walze angestellt, daß sie vom in der Umgebung der Kammer herrschenden Luftdruck gegen die Walze gepreßt werden.

Dabei kann die Unterdruckkammer in Drehrichtung der Rasterwalze vor oder hinter einer ebenfalls an dieser angeordneten Farbkammer des Dosiersystems vorgesehen sein. Eine besonders platzsparende Möglichkeit ist, die Unterdruckkammer direkt an die Farbkammer angrenzend anzuordnen. Dabei kann ein gemeinsames Rakel, das Unterdruckkammer und Farbkammer voneinander trennt, einerseits zum Abdichten der Unterdruckkammer gegen die in Betrieb unter geringem Überdruck stehende Farbkammer und andererseits zum Dosieren von aus der Farbkammer abgeführter Farbe dienen.

Gemäß einer zweiten Baüform können die Längsseiten der Unterdruckkammer durch einen Zug von sich berührenden Walzen gebildet sein. Indem diese Walzen in Kontakt miteinander gemeinsam rotieren, nehmen sie Farbemulsion aus der Förderstrecke auf, die sich über die Oberfläche aller Walzen verteilt. Auf diese Weise wird praktisch die gesamte Innenfläche der Kammer zur vakuumunterstützten Trocknung genutzt.

Die Stirnseiten der Kammer sind mit Platten abgeschlossen. Spalte zwischen den Walzen und den Platten sind vorzugsweise durch ein flüssiges oder plastisches Dichtungsmaterial abgedichtet, das durch elektrostatische oder magnetische Wechselwirkung am Platz gehalten wird.

Bei weiteren möglichen Bauformen ist vorgesehen, daß die Unterdruckkammer unmittelbar mit dem Vorratsbehälter für die Druckfarbe verbunden ist, so daß die Farbe darin ständig dem Unterdruck ausgesetzt ist, oder daß die Unterdruckkammer in einer Leitung zum Rückführen von Farbe in den Vorratsbehälter oder zum Zuführen von Farbe zu einer Farbkammer an einer Walze angeordnet ist.

Weitere Merkmale und Vorteile der Erfindung ergeben sick aus der nachfolgenden Beschreibung von Ausführungsbeispielen mit Bezug auf die beigefügten Figuren. Es zeigen:
- Figur 1: schematisch Teile eines Farbwerks beziehungsweise einer Druckmaschine, die für die vorliegende Erfindung relevant sind;
- Figur 2: eine Abwandlung der Ausgestaltung aus Figur 1;
- Figur 3: eine zweite Ausgestaltung des Farbwerks in einer perspektivischen Ansicht;
- Figuren 4 und 5: ein Detail der Ausgestaltung aus Figur 4, in zwei verschiedenen Ansichten;
- Figur 6: eine dritte Ausgestaltung des Farbwerks; und
- Figur 7: eine vierte Ausgestaltung des Farbwerks.

Figur 1 zeigt in einem stark schematisierten Querschnitt Teile einer Druckmaschine mit einem erfindungsgemäßen Farbwerk. Das Farbwerk umfaßt eine Rasterwalze 1, zum Beispiel eine Anilox-Walze, an deren Oberfläche eine Farbkammer 2 eines Farbdosiersystems angeordnet ist. Die Farbkammer 2 erstreckt sich über die axiale Länge der Rasterwalze 1 und enthält eine unter einem Überdruck stehende Druckfarbe. Zwei elastische Schließrakel 3,4 erstrecken sich entlang der Längsränder der Farbkammer 2 und werden von dem darin herrschenden Überdruck mit ihren Rändern gegen die Rasterwalze 1 gepreßt. Das in Drehrichtung (Pfeil 5) der Rasterwalze 1 hintere Schließrakel 4 dosiert die aus der Kammer 2 entnommene Farbe, in dem es die Oberfläche der Rasterwalze 1 abstreift, so daß nur in Vertiefungen in der Oberfläche der Rasterwalze eingedrungene Farbe die Farbkammer 2 verlassen kann.

Die auf diese Weise dosierte Farbe wird durch die Drehung der Rasterwalze 1 zu einer Spaltstelle weiter befördert, an der sich die Rasterwalze 1 und eine Farbauftragwalze 6 berühren. Die Farbauftragwalze 6 übernimmt einen Teil der Farbe und befördert ihn weiter zu einem Plattenzylinder 7, der eine (nicht dargestellte) Druckplatte trägt. Ein zu bedruckendes Material läuft durch einen Spalt zwischen dem Plattenzylinder 7 und einem Gummizylinder 8.

Feuchtmittel, das von einem (nicht dargestellten) Feuchtwerk auf nicht druckende Bereiche der Druckplatte aufgebracht wird, gelangt an der Klemmstelle zwischen Plattenzylinder 7 und Farbauftragswalze 6 auf die letztere und wird zusammen mit nicht abgenommener Farbe in Richtung der Rasterwalze 1 zurückgefördert. Um zu vermeiden, daß dieses Feuchtmittel die Farbe zu stark verdünnt und so den Druckprozeß beeinträchtigt, ist an der Rasterwalze eine Unterdruck- oder Vakuumkammer 10 angeordnet. Diese Unterdruckkammer umfaßt eine langgestreckte Haube 11, die sich über die gleiche Länge wie die Farbkammer 2 entlang der Rasterwalze 1 erstreckt und ringsum gegen diese abgedichtet ist. Die Dichtungen in Längsrichtung der Walze bestehen aus Schließrakeln 12,13, wie bei der Farbkammer 2, allerdings mit dem Unterschied, daß das in Drehrichtung vordere Rakel 12 stechend und das hintere 13 ziehend angeordnet ist. Bei der Farbkammer 2 ist die Anordnung umgekehrt. Durch diese Anordnung der Rakel 12, 13 wird erreicht, daß diese durch den in der Umgebung der Unterdruckkammer 10 herrschenden Atmosphärendruck gegen die Oberfläche der Rasterwalze 1 gepreßt werden. Dichtungen an den Längsenden der Kammer sind nicht dargestellt.

Eine Saugleitung 14 verbindet die Unterdruckkammer 10 mit einer Saugpumpe 15 und ist an einer im wesentlichen in Abhängigkeit von den Einbaubedingungen der Unterdruckkammer 10 im Farbwerk zu wählenden Stelle an diese angeschlossen. Die Saugleistung der Pumpe 15 und damit der in der Unterdruckkammer 10 herrschende Druck ist in Abhängigkeit von einem gewünschten Trocknungsgrad der durch die Kammer geförderten Farbe einstellbar. Typische Werte des Drucks in der Unterdruckkammer 10 liegen im Bereich von 700 Hektopascal oder darunter.

Bei dem in Figur 1 dargestellten Aufbau wirkt die Unterdruckkammer 10 auf frisch aus der Farbkammer 2 geförderte Farbe. Diese Farbe kann infolge des Transports von Feuchtmittel vom Plattenzylinder über die Walzen des Farbwerks 6,1 in die Farbkammer 2 unerwünscht verdünnt sein. Alternativ kann die Unterdruckkammer auch an der in der Figur gestrichelt dargestellten Position 10' angeordnet sein. Hier wirkt sie auf Feuchtmittel in der von der Farbauftragwalze 6 zur Rasterwalze 1 zurückgeförderten Farbemulsion, noch bevor diese die Farbkammer 2 erreicht, und beugt so einer Verdünnung der Farbe in der Farbkammer 2 vor. Selbstverständlich können auch zwei oder mehr Unterdruckkammern wie 10 und 10' an einer oder unterschiedlichen Walzen des Farbwerks vorgesehen sein. Es ist auch möglich, eine Unterdruckkammer rittlings über einer Spaltstelle zwischen zwei Walzen anzuordnen, so daß die zwei Schließrakel der Unterdruckkammer auf verschiedenen Walzen gleiten.

Figur 2 zeigt eine bevorzugte Weiterentwicklung der Ausgestaltung aus Figur 1. Bei dieser Variante sind die Farbkammer 2 und die Unterdruckkammer 10 direkt aneinander angrenzend angeordnet, und die Schließrakel 4, 12 der Ausgestaltung aus Figur 1 sind zu einem gemeinsamen Arbeitsrakel 16 verschmolzen, das die Farbkammer und die Unterdruckkammer direkt gegeneinander abgrenzt.

Die Drehrichtung 5 der Rasterwalze 1 kann, wie in der Figur gezeigt, so sein, daß das Rakel 16 auf frisch aus der Kammer 2 dosierte Farbe wirkt, sie kann aber auch entgegengesetzt sein.

Figur 3 zeigt in einer perspektivischen Ansicht ein Farbwerk gemäß einer zweiten Ausgestaltung der Erfindung. Das Farbwerk umfaßt eine Farbkammer 2, eine Rasterwalze 1 und eine Farbübertragwalze 6, die den mit Bezug auf Figur 1 beschriebenen entsprechen. Sieben schmale Walzen 18 bilden einen Walzenzug, der sich bogenförmig über einen Abschnitt der Rasterwalze 1 erstreckt. Jede der schmalen Walzen 18 berührt entlang ihrer Umfangsfläche zwei benachbarte Walzen 18 oder eine Walze 18 und die Oberfläche der Rasterwalze 1. Auf diese Weise bildet der Walzenzug eine luftdichte Seitenwand einer Unterdruckkammer 17.

Die Walzen 18 sind in nicht gezeigten Lagern drehbar gelagert. Ihre Zahl ist im Prinzip beliebig, muß aber ungerade sein, damit diejenigen zwei der Walzen 18, die die Rasterwalze 1 berühren, gleichsinnig rotieren.

Die Stirnseiten der Unterdruckkammer 17 sind durch zwei Platten 19 abgeschlossen, von denen in der Figur nur eine zu sehen ist. Eine Saugleitung 14 mit einer Saugpumpe 15 ist über die stirnseitige Platte 19 an die Unterdruckkammer angeschlossen.

Figur 4 zeigt einen Schnitt entlang der Linie IV-IV aus Figur 3 und der Drehachse der Rasterwalze 1. In den Spalt 21 zwischen der Platte 19 und den Stirnseiten der Rasterwalze 1 sowie der schmalen Walzen 18 ist ein flüssiges Dichtungsmaterial 20 eingefüllt. Das Dichtungsmaterial 20 wird in dem nur wenige Zehntel Millimeter breiten Spalt 21 durch eine elektrostatische Kraft gehalten, die durch Anlegen einer Spannung an die elektrisch leitenden Walzenkörper 1,18 einerseits und die Platte 19 andererseits erzeugt wird. Diese Art der Dichtung ist praktisch verschleißfrei und stellt keine besonderen Anforderungen an die Ausführung der Stirnflächen der Walzen 1, 18.

Alternativ kann als Dichtungsmaterial 20 auch eine magnetische Flüssigkeit verwendet werden, die durch Magnete in dem Spalt gehalten wird. Solche Magnete können zum Beispiel in den Walzen 1, 18 und/oder vorzugsweise der Platte 19 eingebettet sein.

Figur 5 zeigt noch einen Schnitt durch die Anordnung von Figur 3 in der Ebene des Spalts 21. Wie man deutlich sieht, bildet das Dichtungsmaterial 20 einen geschlossenen Ring, der jeweils in der Nähe einer Spaltstelle lückenlos von einer der schmalen Walzen 18 zu einer anderen oder zu der Rasterwalze 1 übergeht.

Figur 6 zeigt eine Druckmaschine in einem stark schematisierten Querschnitt gemäß einer dritten Ausgestaltung der Erfindung. Die Farbkammer 2, Rasterwalze 1,
Farbauftragwalze 6, der Plattenzylinder 7 und der Gummizylinder 8 entsprechen jeweils den mit Bezug auf Figur 1 bereits beschriebenen. Die Unterdruckkammer 22 ist bei dieser Ausgestaltung an der Farbauftragwalze 6 angeordnet. Sie umfaßt, wie bereits oben mit Bezug auf Figur 1 beschrieben, eine langgestreckte Haube 11, die sich über die axiale Länge der Farbauftragwalze 6 erstreckt und an die eine Saugleitung 14 und eine Saugpumpe 15 zur Erzeugung eines geregelten Unterdrucks oder Vakuums angeschlossen sind. Die Umfangslänge der Farbauftragwalze 6 entspricht genau der des Plattenzylinders 7. Es berühren sich daher bei jeder Umdrehung der beiden Walzen 6,7 gleiche Punkte von deren Oberfläche. Dadurch bildet sich im Laufe des Druckbetriebs an der Oberfläche der Farbauftragwalze ein Muster der Farb- und Feuchtmittelverteilung aus, das dem Druckbild der auf dem Plattenzylinder 7 montierten Druckplatte entspricht. Um schablonierfrei zu drucken, darf dieses-Muster nicht gestört werden. Deshalb ist die Vakuumkammer 22 nicht mit die Oberfläche der Farbauftragwalze 6 überstreichenden Rakeln abgedichtet, sondern mit Hilfe von Spaltdichtungen 23. Diese Spaltdichtungen bilden einen Engpaß zwischen dem Inneren der Unterdruckkammer 22 und der Umgebungsluft, der bei einer Höhe von Bruchteilen von Millimetern in radialer Richtung der Walze 6 eine Länge in Umfangsrichtung der Walze im Bereich von Zentimetern haben kann. Die Abmessungen der Spaltdichtung 23 und die Saugleistung der Pumpe 15 werden in Abhängigkeit voneinander dimensioniert, um einen gewünschten Arbeitsunterdruck in der Kammer 22 zu erzielen. Als berührungsfreie Dichtungen 23 kommen insbesondere Labyrinthdichtungen in Frage.

Die Unterdruckkammer 22 ist an der Farbauftragwalze 6 so angeordnet, daß sie auf von der Spaltstelle zwischen Plattenzylinder 7 und Farbauftragwalze 6 kommende Farbe-Feuchtmittel-Emulsion wirkt. Alternativ oder ergänzend dazu kann eine weitere Unterdruckkammer 22' an einer gegenüberliegenden Seite der Walze angeordnet sein, die auf eine solche Emulsion vor dem Eintritt in die Spaltstelle wirkt.

Selbstverständlich kann die Unterdruckkammer 22 oder 22' auch mit einer oder mehreren der mit Bezug auf die vorhergehenden Figuren beschriebenen Unterdruckkammern. kombiniert werden.

Figur 7 zeigt eine weitere Ausgestaltung des erfindungsgemäßen Farbwerks. Die Walzen 1 und 6 sowie die Farbkammer 2 entsprechen den in den vorherigen Beispielen beschriebenen. Als weitere Komponente des Farbdosiersystems ist eine Druckpumpe 25 gezeigt, die die Farbkammer 2 mit Druckfarbe aus einem Vorratsbehälter oder Farbkasten 26 versorgt.

Von der Rasterwalze 1 zurück in die Farbkammer 2 geförderte Farbemulsion mit hohem Feuchtmittelanteil, die dünnflüssiger ist als frisch von der Druckpumpe 25 geförderte, strömt über eine Abflußleitung 27 in eine Verdampfereinheit 28, die eine Unterdruckkammer und eine Vakuumpumpe umfaßt. Feuchtmitteldampf wird über eine Ausgangsleitung 29 ausgestoßen; Farbe mit einem verringerten Feuchteanteil fließt über eine Leitung 30 von der Verdampfereinheit 28 in den Farbkasten 26. Ventile zwischen der Unterdruckkammer der Verdampfereinheit 28 und den Leitungen 27 beziehungsweise 30 können vorgesehen sein, um die Unterdruckkammer zeitweilig von den Leitungen abzutrennen und zu evakuieren, um eine in die Kammer eingetretene Menge an Farbemulsion chargenweise zu trocknen. Mit dieser Anordnung läßt sich der Feuchteanteil der in dem Farbkasten 26 rückgeführten Farbe auf einfache Weise an einen Sollwert beziehungsweise den Feuchteanteil der in dem Farbkasten 26 enthaltenen Farbe anpassen. Außerdem ist es bei dieser Ausgestaltung ohne weiteres möglich, eine Heizvorrichtung in der Verdampfereinheit 28 vorzusehen, um die Trocknung der Farbe zu intensivieren, ohne daß dies sich auf Temperatur- und Feuchteverhältnisse an anderen Stellen der Druckmaschine auswirkt.

Weiteren Varianten zufolge kann die mit Feuchtmittel versetzte Farbe auch von einer beliebigen anderen Walze des Farbwerks mit Hilfe eines separaten Rakels entfernt, in einem Kasten gesammelt und einer Verdampfereinheit wie der Einheit 28 zugeführt und darin getrocknet werden. Es ist auch möglich, Verdampfereinheit 28 und Farbkasten 26 zu verschmelzen, das heißt einen unter Unterdruck stehenden Luftraum direkt über den Flüssigkeitsspiegel des Farbkastens 26 vorzusehen, so daß an der Oberfläche der Farbe im Farbkasten die Verdunstung stattfinden kann. Man könnte sogar einen von der Farbförderstrecke zwischen dem Vorratsbehälter und dem Plattenzylinder getrennten Förderkreis vorsehen, in dem Farbe zwischen einem Vorratsbehälter und einer Verdampfereinheit umgewälzt wird, um die Farbe in der Verdampfereinheit zu trocknen.

Ausgestaltungen, bei denen die Farbe nicht direkt an einer Walze, sondern in einer von den Walzen getrennten Kammer wie der Kammer der Verdampfereinheit 28 stattfindet, haben den Vorteil, daß die Kammer unter dem alleinigen Gesichtspunkt einer optimalen Verdampfungsmöglichkeit konstruiert werden kann, so daß bei gegebener Verdampfungsleistung das Bauvolumen gering gehalten werden kann, und daß eine solche Kammer in Bezug auf die Walzen des Farbwerks beziehungsweise der gesamten Druckmaschine weitgehend frei nach Zweckmäßigkeitsgesichtspunkten positioniert werden kann, was die Konstruktion des Farbwerks vereinfacht.

## Patentansprüche

1. Farbwerk für eine Druckmaschine mit einem Dosiersystem (2;2,25-30) für Farbe und Mitteln (1,6) zum Befördern von Farbe auf einer Förderstrecke zwischen dem Dosiersystem (2;2,25-30) und einem Plattenzylinder (7) einer Druckmaschine,
**dadurch gekennzeichnet,**
**daß** es eine Unterdruckkammer (10;17;22) zum Verdampfen eines Feuchteanteils der geförderten Farbe im Lantenden Betries umfaßt.

2. Farbwerk nach Anspruch 1,
**dadurch gekennzeichnet,**
**daß** die Förderstrecke die Unterdruckkammer (10;17;22) durchläuft.

3. Farbwerk nach Anspruch 1 oder 2,
**dadurch gekennzeichnet,**
**daß** die Unterdruckkammer (10;17;22) an einer Längsseite durch wenigstens eine Walze (1;6) der Mittel zum Befördern von Farbe begrenzt ist.

4. Farbwerk nach Anspruch 3,
**dadurch gekennzeichnet,**
**daß** die Unterdruckkammer (10;22) ferner durch eine haubenartige Abdeckung (11) begrenzt ist, die sich entlang der Walze (1;6) erstreckt und der Walze zugewandte Längsränder aufweist.

5. Farbwerk nach Anspruch 4,
**dadurch gekennzeichnet,**
**daß** die Längsränder mit berührungslosen Dichtungen (23) abgedichtet sind.

6. Farbwerk nach Anspruch 4,
**dadurch gekennzeichnet,**
**daß** die Längsränder mit Schließrakeln (12,13,16) abgedichtet sind.

7. Farbwerk nach Anspruch 6,
**dadurch gekennzeichnet,**
**daß** die Schließrakeln (12,13) so an die Walze (1) angestellt sind, daß sie vom in der Umgebung der Kammer (10) herrschenden Luftdruck gegen die Walze (1) gepreßt werden.

8. Farbwerk nach einem der Ansprüche 5 bis 7,
**dadurch gekennzeichnet,**
**daß** die Walze (1) eine Rasterwalze ist und daß das Dosiersystem eine an der Rasterwalze (1) angeordnete Farbkammer (2) umfaßt.

9. Farbwerk nach Anspruch 8,
**dadurch gekennzeichnet,**
**daß** die Unterdruckkammer (10) direkt an die Farbkammer (2) angrenzt.

10. Farbwerk nach Anspruch 9,
**dadurch gekennzeichnet,**
**daß** die Unterdruckkammer (10) und die Farbkammer (2) durch ein gemeinsames Rakel (16) voneinander getrennt sind.

11. Farbwerk nach Anspruch 3,
**dadurch gekennzeichnet,**
**daß** die Längsseiten der Unterdruckkammer (17) durch einen Zug von sich berührenden Walzen (18,1) gebildet sind.

12. Farbwerk nach Anspruch 11,
**dadurch gekennzeichnet,**
**daß** die Unterdruckkammer (17) mit Platten (19) abgeschlossene Stirnseiten aufweist.

13. Farbwerk nach Anspruch 12,
**dadurch gekennzeichnet,**
**daß** zwischen den Walzen (1,18) und den Platten (19) ein flüssiges oder plastisches Dichtungsmaterial (22) durch elektrostatische und/oder magnetische Wechselwirkung gehalten ist.

14. Farbwerk nach Anspruch 1 oder 2,
**dadurch gekennzeichnet,**
**daß** die Unterdruckkammer unmittelbar mit einem Vorratsbehälter des Dosiersystems verbunden ist.

15. Farbwerk nach Anspruch 2,
**dadurch gekennzeichnet,**
**daß** die Unterdruckkammer in einer Leitung (27,30) zum Rückführen von Farbe in einen Vorratsbehälter (26) des Dosiersystems oder zum Zuführen von Farbe vom Vorratsbehälter (26) zu einer Farbkammer (2) an einer Walze (1) angeordnet ist.

## Claims

1. Inking unit for a printing machine having a metering system (2; 2, 25-30) for ink and means (1, 6) for conveying ink on a conveying path between the metering system (2; 2, 25-30) and a plate cylinder (7) of a printing machine,
**characterized in**
**that** the inking unit comprises a vacuum chamber (10; 17; 22) for evaporating a proportion of the moisture of the conveyed ink during operation.

2. Inking unit according to claim 1,
**characterized in**
**that** the conveying path passes through the vacuum chamber (10; 17; 22).

3. Inking unit according to claim 1 or 2,
**characterized in**
**that** the vacuum chamber (10; 17; 22) is bounded at a longitudinal side by at least one roller (1; 6) of the means for conveying ink.

4. Inking unit according to claim 3,
**characterized in**
**that** the vacuum chamber (10; 22) is further bounded by a hood-shaped cover (11) extending along the roller (1; 6) and having longitudinal edges facing the roller.

5. Inking unit according to claim 4,
**characterized in**
**that** the longitudinal edges are sealed off by contactless seals (23).

6. Inking unit according to claim 4,
**characterized in**
**that** the longitudinal edges are sealed off by closing doctor blades (12, 13, 16).

7. Inking unit according to claim 6,
**characterized in**
**that** the closing doctor blades (12, 13) engage the roller (1) in such a way that they are pressed against the roller (1) by the air pressure prevailing in the surroundings of the chamber (10).

8. Inking unit according to one of claims 5 to 7,
**characterized in**
**that** the roller (1) is a screen roller and that the metering system comprises an ink chamber (2) arranged on the screen roller (1).

9. Inking unit according to claim 8,
**characterized in**
**that** the vacuum chamber (10) directly adjoins the ink chamber (2).

10. Inking unit according to claim 9,
**characterized in**
**that** the vacuum chamber (10) and the ink chamber (2) are separated from each other by a common doctor blade (16).

11. Inking unit according to claim 3,
**characterized in**
**that** the longitudinal sides of the vacuum chamber (17) are formed by a train of rollers (18, 1) contacting one another.

12. Inking unit according to claim 11,
**characterized in**
**that** the vacuum chamber (17) has front faces closed by plates (19).

13. Inking unit according to claim 12,
**characterized in**
**that** a liquid or plastic sealing material (22) is held between the rollers (1, 18) and the rollers (19) by electrostatic and/or magnetic interaction.

14. Inking unit according to claim 1 or 2,
**characterized in**
**that** the vacuum chamber is directly connected to a storage container of the metering system.

15. Inking unit according to claim 2,
**characterized in**
**that** the vacuum chamber is disposed in a line (27, 30) for feeding ink back into a storage container (26) of the metering system or for feeding ink from the storage container (26) to an ink chamber (2) on a roller (1).

## Revendications

1. Groupe d'encrage pour une machine à imprimer, comprenant un système de dosage (2;2,25-30) pour l'encre, et des moyens (1, 6) pour transporter l'encre sur un parcours de transport entre le système de dosage (2;2,25-30) et un cylindre porte-plaque (7) d'une machine à imprimer,
**caractérisé en ce qu'**il comprend une chambre de dépression (10;17;22) pour évaporer, en cours de fonctionnement, une part humide de l'encre transportée.

2. Groupe d'encrage selon la revendication 1, **caractérisé en ce que** le parcours de transport traverse la chambre de dépression (10;17;22).

3. Groups d'encrage selon la revendication 1 ou 2, **caractérisé en ce que** la chambre de dépression (10;17;22) est délimitée sur un côté longitudinal, par au moins un rouleau (1;6) faisant partie des moyens pour le transport de l'encre.

4. Groupe d'encrage selon la revendication 3, **caractérisé en ce que** la chambre de dépression (10;22) est par ailleurs délimitée par un recouvrement (11) en forme de capot, qui s'étend le long du rouleau (1;6) et présente des bords longitudinaux dirigés vers le rouleau.

5. Groupe d'encrage selon la revendication 4, **caractérisé en ce que** les bords longitudinaux sont rendus étanches par des joints d'étanchéité sans contact (23).

6. Groupe d'encrage selon la revendication 4, **caractérisé en ce que** les bords longitudinaux sont rendus étanches par des racles de fermeture (12, 13, 16).

7. Groupe d'encrage selon la revendication 6, **caractérisé en ce que** les racles de fermeture (12, 13) sont appliquées contre le rouleau (1) de façon à être pressées contre la rouleau (1) par la pression d'air régnant dans l'environnement de la chambre (10).

8. Croupe d'encrage selon l'une des revendications 5 à 7, **caractérisé en ce que** le rouleau (1) est un rouleau tramé et **en ce que** le système de dosage comprend une chambre d'ancrage (2) disposée sur le rouleau tramé (1).

9. Groupe d'encrage selon la revendication 8, **caractérisé en ce que** la chambre de dépression (10) est directement adjacente à la chambre d'encrage (2).

10. Groupe d'encrage selon la revendication 9, **caractérisé en ce que** la chambre de dépression (10) et la chambre d'encrage (2) sont séparées l'une de l'autre par une racle commune (16).

11. Groupe d'encrage selon la revendication 3, **caractérisé en ce que** la côtés longitudinaux de la chambre de dépression (17) sont formés par un train de rouleaux (18, 1) en contact réciproque.

12. Groupe d'encrage selon la revendication 11, **caractérisé en ce que** la chambre de dépression (17) présents des côtés frontaux fermés par des plaques (19).

13. Groupe d'encrage selon la revendication 12, **caractérisé en ce qu'**entre les rouleaux (1, 18) et les plaques (19) est maintenu un matériau d'étanchéité (22) fluide ou plastique, par une interaction électrostatique et/ou magnétique.

14. Groupe d'encrage selon la revendication 1 ou 2, **caractérisé en ce que** la chambre de dépression est reliée directement à un réservoir de réserve du système de dosage.

15. Groupe d'encrage selon la revendication 2, **caractérisé en ce que** la chambre de dépression est disposée dans une conduite (27, 30) pour le retour d'encre dans un réservoir de réserve (26) du système de dosage, ou bien pour amener de l'encre du réservoir de réserve (26) à une chambre d'encrage (2) sur un rouleau (1).
